# EUROPÄISCHE PATENTSCHRIFT

(11) **EP 1 244 369 B1**
(45) Veröffentlichungstag und Bekanntmachung des Hinweises auf die Patenterteilung: **03.03.2004**
(21) Anmeldenummer: 01907330.3
(22) Anmeldetag: 05.01.2001
(51) Int. Cl.: A43B 13/12, A43B 7/24, A43B 7/22

(54) **FUSSBETT**
FOOT-BED
SEMELLE

(30) Priorität: 05.01.2000 DE 10000207
(43) Veröffentlichungstag der Anmeldung: 02.10.2002
(73) Patentinhaber: Stumpf, Jürgen, D-36037 Fulda (DE)
(72) Erfinder: Stumpf, Jürgen, D-36037 Fulda (DE)
(74) Vertreter: Hebing, Norbert
(86) Internationale Anmeldenummer: PCT/DE2001/000007
(87) Internationale Veröffentlichungsnummer: WO 2001/049143

(56) Entgegenhaltungen:
- EP-A- 0 913 101
- EP-A- 1 025 770
- WO-A-91/09546
- WO-A-96/39061
- DE-C- 729 571
- DE-C- 19 610 981
- US-A- 4 216 778
- US-A- 4 628 621
- US-A- 4 858 338

## Beschreibung

Die Erfindung betrifft ein Fußbett mit einer elastisch verformbaren Versteifungseinlage zum Korrigieren des Fußes bei Kontakt der Lauffläche eines mit diesem Fußbett ausgestatteten Schuhes mit dem Boden, wobei die Versteifungseinlage vom Vorfußbereich bis in den Rückfußbereich verläuft und seitlich am Fuß angreift und zum elastischen Verformen des Fußbettes in eine Korrekturstellung bei teilweisem Bodenkontakt der Lauffläche des Schuhes ausgebildet ist.

Ein Fußbett der vorstehenden Art ist beispielsweise in der EP 1 025 770 und US-A-4 628 621 beschrieben. Der vom Vorfußbereich bis zum Rückfußbereich verlaufende Teil der Versteifungseinlage erstreckt sich gemäß dieser Schriften überwiegend an der Innenseite des Fußbettes. Eine Korrektur des Fußes bei teilweisem Bodenkontakt des Schuhes wird auch durch die Fußstütze nach der DE-C-729 571 erreicht. Ähnliche Wirkung hat auch die Versteifungseinlage gemäß der US-A-4,858,338.

Bei dem Fußbett gemäß der DE 196 10 981 C1 ist die Versteifungseinlage im Mittelfußbereich als sogenannte Pronationsführung ausgebildet. Dadurch kann man durch unterschiedliche Versteifungseinlagen die Pronation einregulieren.

Wie beispielsweise die DE 33 30 178 A1 zeigt, ist es auch bekannt, bei einem Schuh den Absatz nach hinten zu schuhinnenseitig abzuschrägen. Dadurch kippt der Fuß beim Auftreten mit dem Absatz zunächst in eine starke Pronationsstellung, so dass die Gefahr eines Umknickens nach außen verhindert wird. Sobald der Schuh vollflächig mit der Sohle Bodenkontakt hat, wird diese Pronationsstellung wieder aufgehoben.

Gemeinsam ist den beiden zuletzt genannten Fußbetten, dass die Korrektur des Fußes durch bleibende Erhebungen oder Vertiefungen des Fußbettes erfolgt, so dass beim Auftreten bestimmte, im Auftrittsbereich liegende Teile des Fußes verstärkt abgestützt werden. Eine Korrektur von nicht abgestützten Fußbereichen ist mit den bekannten Mitteln nicht möglich. Vor allem bei manchen Sportarten werden bestimmte Fußbereiche in vielen Fällen niemals abgestützt. Ein Sprinter belastet beispielsweise beim Sprinten ausschließlich den Vorfuß und berührt während seines Laufes mit dem Rückfuß niemals oder nur mit geringer Kraft den Boden. Auch Radfahrer haben im Regelfall nur mit dem Vorfuß Kontakt mit dem jeweiligen Pedal.

Der Erfindung liegt das Problem zugrunde, ein Fußbett der eingangs genannten Art so auszubilden, dass eine Korrektur des Fußes in Bereichen möglich wird, die über den Schuh keinen oder noch keinen Kontakt mit dem Boden haben.

Dieses Problem wird erfindungsgemäß dadurch gelöst, dass die Versteifungseinlage im Vorfußbereich eine ausschließlich an einer Seite des Fußes bis zum vorderen Ende reichende Auflagezunge und im Rückfußbereich eine an der anderen Seite des Fußes angreifende, seitlich hochgeführte Korrekturzunge hat und dass die Korrekturzunge und Auflagezunge gegenüber der normalen Fußform um die Längsachse des Fußbettes zueinander verdrillt verlaufen, so dass bei Bodenkontakt im Vorfußbereich die Korrekturzunge mit Vorspannung von einer Seite her gegen den Rückfußbereich anliegt.

Durch diese Gestaltung der Versteifungseinlage kann man bereits dann den Fuß korrigieren, wenn die Lauffläche des Schuhes den Boden in einem von dem zu korrigierenden Bereich entfernten Bereich berührt. Dadurch wird beispielsweise bei einem pronierenden Fuß der Rückfußbereich unmittelbar nach dem Bodenkontakt des vorfußes in eine Supinationsstellung überkorrigiert, welche sich beim Absinken des Fußes vermindert und wieder aufgehoben wird, sobald der Rückfußbereich Bodenkontakt erhält. Auf diese Weise lässt sich die Gefahr eines Umknickens nach innen vermindern. Umgekehrt lässt sich bei erstmaligem Bodenkontakt der Ferse der Vorfußbereich korrigieren.

Bei Sprintern ist es vorteilhaft, wenn die Auflagezunge innenseitig und die Korrekturzunge außenseitig im Fußbett vorgesehen sind, weil diese Gestaltung zu einer optimalen Korrektur bei einem Auftreten mit dem Vorfuß sorgt.

Bei manchen Sportlern, insbesondere bei Fußballspielern, ist relativ häufig mit einer Supination zu rechnen. Auch in solchen Fällen ist mit dem erfindungsgemäßen Fußbett beim Auftritt eine frühzeitige Korrektur möglich, wenn die Auflagezunge außenseitig und die Korrekturzunge innenseitig im Fußbett vorgesehen ist.

Die Versteifungseinlage ist sehr kostengünstig herstellbar und hat kein den Tragekomfort beeinträchtigendes, hohes Gewicht, wenn die Versteifungseinlage aus einem Kohlefaser-Verbundkunststoff besteht.

Die Erfindung lässt verschiedene Ausführungsformen zu. Zur weiteren Verdeutlichung ihres Grundprinzips ist eine davon in der Zeichnung dargestellt und wird nachfolgend beschrieben. In ihr zeigen die
- Fig.1: eine Draufsicht auf ein als Einlegesohle ausgebildetes Fußbett gemäß der Erfindung,
- Fig.2: einen Schnitt durch einen vorderen Bereich des Fußbettes entlang der Linie II - II in der Figur 1,
- Fig.3: einen Schnitt durch einen mittleren Bereich des Fußbettes entlang der Linie III - III in der Figur 1,
- Fig.4: einen Schnitt durch einen hinteren Bereich des Fußbettes entlang der Linie IV - IV in der Figur 1.

Die Figur 1 zeigt ein als Einlegesohle ausgebildetes Fußbett 1 für den rechten Fuß. In dieses Fußbett 1 ist eine schraffiert dargestellte, biegeelastische Versteifungseinlage 2 aus einem kohlefaserverstärkten Kunststoff integriert. Diese Versteifungseinlage 2 hat im Vorfußbereich eine Auflagezunge 3 und im Rückfußbereich eine Korrekturzunge 4. Während die Auflagezunge 3 flach in der Haupterstreckungsebene des Fußbettes 1 verläuft, führt die Korrekturzunge 4 hoch in einen seitlichen Randbereich des Fußbettes 1 und ist mit ihrem oberen Rand in etwa vertikal ausgerichtet. Die gesamte Versteifungseinlage 2 ist um eine Längsachse 5 derart verdrillt, dass bei Bodenkontakt der Auflagezunge 3 die Korrekturzunge 4 von außen her gegen den Fuß drückt und ihn dadurch in eine Supinationsstellung bewegt. Aufgrund der Elastizität der Versteifungseinlage 2 gelangt der Fuß jedoch in seine Normalstellung, sobald er über seine gesamte Länge auf dem Boden aufsteht.

Die Figuren 2, 3 und 4 verdeutlichen die Gestaltung der Versteifungseinlage 2. In Figur 2 erkennt man von ihr lediglich die Auflagezunge 2, in Figur 3 einen mittleren, über die gesamte Breite des Fußbettes sich erstreckenden Bereich und in der Figur 4 lediglich die Korrekturzunge 4.

### Bezugszeichenliste

- 1: Fußbett
- 2: Versteifungseinlage
- 3: Auflagezunge
- 4: Korrekturzunge
- 5: Längsachse

## Patentansprüche

1. Fußbett (1) mit einer elastisch verformbaren Versteifungseinlage (2) zum Korrigieren des Fußes bei Kontakt der Lauffläche eines mit diesem Fußbett ausgestatteten Schuhes mit dem Boden, wobei die Versteifungseinlage (2) vom Vorfußbereich bis in den Rückfußbereich verläuft und seitlich am Fuß angreift und zum elastischen Verformen des Fußbettes (1) in eine Korrekturstellung bei teilweisem Bodenkontakt der Lauffläche des Schuhes ausgebildet ist, **dadurch gekennzeichnet, dass** die Versteifungseinlage (2) im Vorfußbereich eine ausschließlich an einer Seite des Fußes bis zum vorderen Ende reichende Auflagezunge (3) und im Rückfußbereich eine an der anderen Seite des Fußes angreifende, seitlich hochgeführte Korrekturzunge (4) hat, dass die Korrekturzunge (4) und Auflagezunge (3) gegenüber der normalen Fußform um die Längsachse (5) des Fußbettes (1) zueinander verdrillt verlaufen, so dass bei Bodenkontakt im Vorfußbereich die Korrekturzunge (4) mit Vorspannung von einer Seite her gegen den Rückfußbereich anliegt.

2. Fußbett nach Anspruch 1, **dadurch gekennzeichnet, dass** die Auflagezunge (3) innenseitig und die Korrekturzunge (4) außenseitig im Fußbett (1) vorgesehen ist.

3. Fußbett nach Anspruch 1, **dadurch gekennzeichnet, dass** die Auflagezunge (3) außenseitig und die Korrekturzunge (4) innenseitig im Fußbett (1) vorgesehen ist.

4. Fußbett nach einem der Ansprüche 1 bis 3, **dadurch gekennzeichnet, dass** die Versteifungseinlage (2) aus einem Kohlefaser-Verbundkunststoff besteht.

## Claims

1. Foot-bed (1) with a flexibly deformable reinforcement inlet (2) for correcting the foot when the tread of a shoe having such a foot-bed contacts the ground, wherein the reinforcement inlet (2) extends from the area at the front of the foot to the area at the rear of the foot and takes hold of the foot at the side of the foot and is formed to flexibly deform the foot-bed (1) into a correcting position when the tread of the shoe partly contacts the ground, **characterised in that** the reinforcement inlet (2) has a support tongue (3) in the area at the front of the foot which reaches from only one side of the foot to the front end and that the reinforcement inlet (2) has a lateral, upwardly leading correcting tongue (4) in the area at the rear of the foot which takes hold of the foot on its other side and that the correcting tongue (4) and the support tongue (3) extend with regard to the normal form of the foot around the longitudinal axis (5) of the foot-bed (1) towards each other in a twisted manner, so that on contacting the ground in the area at the front of the foot the correcting tongue (4) lies and is prestressed from one side against the area at the rear of the foot.

2. Foot-bed according to claim 1, **characterised in that** the support tongue (3) is arranged on the inner side of the foot-bed (1) and the correcting tongue (4) is arranged on the outer side of the foot-bed (1).

3. Foot-bed according to claim 1, **characterised in that** the support tongue (3) is arranged on the outer side of the foot-bed (1) and the correcting tongue (4) is arranged on the inner side of the foot-bed (1).

4. Foot-bed according to one of the claims 1 to 3, **characterised in that** the reinforcement inlet (2) consists of a synthetic material made of a carbon-fibre compound.

## Revendications

1. Couche de sous-pied (1) possédant une insertion raidisseuse (2) élastiquement déformable destinée à corriger le pied lorsque la surface de marche d'une chaussure équipée de cette couche de sous-pied est en contact avec le sol, dans laquelle l'insertion raidisseuse (2) s'étend de la région avant du pied jusque dans la région arrière du pied et attaque le pied sur le côté, et est construite pour déterminer une déformation élastique de la couche de sous-pied (1) qui lui imprime une attitude correctrice lorsque la surface de marche de la chaussure est partiellement en contact avec le sol, **caractérisée en ce que**, dans la région avant du pied, l'insertion raidisseuse (2) a une languette d'appui (3) qui s'étend exclusivement le long d'un côté du pied jusqu'à l'extrémité avant et qui, dans la région arrière du pied, a une languette correctrice (4), qui se prolonge latéralement vers le haut, qui attaque l'autre côté du pied, **en ce que** la languette correctrice (4) et la languette d'appui (3) s'étendent en vrille l'une par rapport à l'autre autour de l'axe longitudinal de la couche de sous-pied (1), comparativement à la forme normale du pied, de sorte que, lors du contact avec le sol dans la région avant du pied, la languette correctrice (4) s'appuie avec précontrainte contre la région arrière du pied, par un côté.

2. Couche de sous-pied selon la revendication 1, **caractérisée en ce que** la languette d'appui (3) est prévue sur le côté intérieur, et la languette correctrice (4) sur le côté extérieur, dans la couche de sous-pied (1).

3. Couche de sous-pied selon la revendication 1, **caractérisée en ce que** la languette d'appui (3) est prévue sur le côté extérieur, et la languette correctrice (4) sur le côté intérieur, dans la couche de sous-pied (1).

4. Couche de sous-pied selon une des revendications 1 à 3, **caractérisée en ce que** l'insertion raidisseuse (2) est faite d'un composite matière plastique-fibre de carbone.
